# EUROPÄISCHE PATENTSCHRIFT

(11) **EP 3 499 011 B1**
(45) Veröffentlichungstag und Bekanntmachung des Hinweises auf die Patenterteilung: **05.06.2024**
(21) Anmeldenummer: 18210308.5
(22) Anmeldetag: 05.12.2018
(51) Int. Cl.: F02D 41/14

(54) **VERFAHREN UND STEUERVORRICHTUNG ZUM BESTIMMEN EINES SOLL-SAUGROHRDRUCKS EINER VERBRENNUNGSKRAFTMASCHINE**
METHOD AND CONTROL DEVICE FOR DETERMINING A TARGET INLET MANIFOLD PRESSURE OF A COMBUSTION ENGINE
PROCÉDÉ ET DISPOSITIF DE COMMANDE PERMETTANT DE DÉTERMINER UNE PRESSION DE CONSIGNE DU COLLECTEUR D'ADMISSION D'UN MOTEUR À COMBUSTION INTERNE

(30) Priorität: 13.12.2017 DE 102017222593
(43) Veröffentlichungstag der Anmeldung: 19.06.2019
(73) Patentinhaber: VOLKSWAGEN AKTIENGESELLSCHAFT, 38440 Wolfsburg (DE)
(72) Erfinder: Heinken, Sebastian, 38106 Braunschweig (DE); Bunjes, Marco, 38550 Isenbüttel (DE); Thaler, Tim, 30161 Hannover (DE); Frank, Benjamin, 29353 Ahnsbeck (DE); Beese, Daniel, 38110 Braunschweig (DE)

(56) Entgegenhaltungen:
- DE-A1- 10 241 884
- DE-A1-102004 046 056
- DE-A1-102015 210 761
- US-B1- 6 968 824
- US-B2- 9 810 171

## Beschreibung

Die Erfindung betrifft ein Verfahren und eine Steuervorrichtung zum Bestimmen eines Soll-Saugrohrdrucks einer Verbrennungskraftmaschine, insbesondere eines Kraftfahrzeugs, mittels eines iterativen Verfahrens. Weiterhin betrifft die Erfindung ein Verfahren und eine Steuervorrichtung zum Bestimmen eines Soll-Abgasgegendrucks einer Verbrennungskraftmaschine, beispielsweise eines Kraftfahrzeugs, mittels einer Fixpunktiteration.

Ein Soll-Saugrohrdruck, also ein Solldruckwert in einem Saugrohr einer Verbrennungskraftmaschine, wird üblicherweise dazu verwendet, Sollpositionen einer Drosselklappe und eines Turboladers der Verbrennungskraftmaschine zu bestimmen, um die Verbrennungskraftmaschine unter Berücksichtigung der Sollpositionen zu steuern.

Die DE 199 44 178 A1 offenbart ein Verfahren zur Steuerung einer Drosselklappe, wobei aus einem vorgebbaren Soll-Luftmassenstrom ein Soll-Saugrohrdruck bestimmt wird und auf Grundlage dieses die Drosselklappenstellung abgeleitet wird.

Zum Bestimmen des Soll-Saugrohrdrucks wird typischerweise ein Ladungswechselmodell der Verbrennungskraftmaschine invertiert. Eine solche Invertierung des Ladungswechselmodells kann jedoch stellenweise ungenau sein, was zu einem verlangsamten Ansprechverhalten und einer Momentenungleichförmigkeit der Verbrennungskraftmaschine eines Fahrzeugs und des Fahrzeugs selbst führt.

Zudem existieren auch nicht-invertierbare Ladungswechselmodelle. Zum Beispiel bedingen Millermotoren auf Grund einer hohen Abhängigkeit der Nockenwellenposition auf eine Zylinderluftfüllung ein erweitertes Ladungswechselmodell. Solche Ladungswechselmodelle sind nicht analytisch invertierbar.

Die US 6,968,824 B1 beschreibt ein Verfahren zum Bestimmen eines Soll-Ladedrucks mittels eines iterativen Verfahrens. Dabei wird ein Liefergrad auf Grundlage eines gemessenen Ladedrucks bestimmt und auf Grundlage des Liefergrads ein iterierter Ladedruck bestimmt, der dann bewertet wird. Abhängig von dem Bewertungsergebnis wird entschieden, ob ein weiterer Iterationsschritt durchgeführt wird oder der iterierte Ladedruck als Soll-Ladedruck ausgewählt wird.

Aufgabe der vorliegenden Erfindung ist es, ein Verfahren und eine Steuervorrichtung zum Bestimmen eines Soll-Saugrohrdrucks bereitzustellen, die die oben genannten Nachteile wenigstens teilweise überwinden.

Diese Aufgabe wird durch das erfindungsgemäße Verfahren zum Bestimmen eines Soll-Saugrohrdrucks nach Anspruch 1 und die Steuervorrichtung nach Anspruch 7 gelöst.

Nach einem ersten Aspekt betrifft die vorliegende Erfindung ein Verfahren zum Bestimmen eines Soll-Saugrohrdrucks einer Verbrennungskraftmaschine mittels eines iterativen Verfahrens, wobei für einen während des iterativen Verfahrens iterierten Saugrohrdruck eine Zylinderfüllung bestimmt wird und der Soll-Saugrohrdruck in Abhängigkeit der bestimmten Zylinderfüllung bestimmt wird.

Nach einem zweiten Aspekt betrifft die vorliegende Erfindung eine Steuervorrichtung, die einen Prozessor aufweist, der dazu ausgebildet ist, ein Verfahren nach dem ersten Aspekt auszuführen.

Weitere vorteilhafte Ausgestaltungen der Erfindung ergeben sich aus den Unteransprüchen und der folgenden Beschreibung bevorzugter Ausführungsbeispiele der vorliegenden Erfindung. Die vorliegende Erfindung betrifft ein Verfahren zum Bestimmen eines Soll-Saugrohrdrucks einer Verbrennungskraftmaschine mittels eines iterativen Verfahrens. Der Soll-Saugrohrdruck ist üblicherweise ein Soll-Druck, der in einem Saugrohr einer Verbrennungskraftmaschine, das zum Zuführen von Frischluft in einen Zylinder der Verbrennungskraftmaschine ausgebildet ist, herrschen sollte.

Beim Bestimmen des Soll-Saugrohrdrucks wird für einen während des iterativen Verfahrens iterierten Saugrohrdruck eine Zylinderfüllung bestimmt. Die Zylinderfüllung einer Verbrennungskraftmaschine setzt sich beispielsweise aus verschiedenen Mengenanteilen an Füllungskomponenten innerhalb des Zylinders der Verbrennungskraftmaschine, wie der Frischluft, dem Restgas und/oder der durchgespülten Luft, zusammen. Die Zylinderfüllung kann durch sogenannte Schluckkurven der Verbrennungskraftmaschine repräsentiert werden. Die Zylinderfüllung kann auf einem nicht-invertierbaren Ladungswechselmodell basieren und in Abhängigkeit von Soll-Nockenwellenpositionen, einer aktuellen Ist-Drehzahl in einem aktuellen Betriebspunkt der Verbrennungskraftmaschine, einem Soll-Abgasgegendruck für den iterierten Saugrohrdruck und dem iterierten Saugrohrdruck bestimmt sein.

Anschließend wird in Abhängigkeit der bestimmten Zylinderfüllung der Soll-Saugrohrdruck bestimmt. Die Bestimmung des Soll-Saugrohrdrucks wird weiter unter im Detail beschrieben.

Durch das erfindungsgemäße Verfahren kann der Soll-Saugrohrdruck auch für nicht-invertierbare Ladungswechselmodelle ohne großen Aufwand bestimmt werden. Der Soll-Saugrohrdruck kann so sehr genau bestimmt werden, so dass sich ein hohes CO₂-Einsparpotenzial durch geringe Zündwinkeleingriffe in einem leerlauf-nahen Betrieb, ein schneller und harmonischer Momentenaufbau und Momentenabbau in der Dynamik und stabile Bedingungen für eine Leckagediagnose in einer Druckstrecke und dadurch eine frühzeitige Fehlererkennung zum Aggregateschutz ergeben.

Das iterative Verfahren ist ein Sekantenverfahren. Dabei werden zwei Startpunkte festgelegt und zwischen diese Startpunkte wird eine Sekante gelegt. Anschließend wird ein Schnittpunkt der Sekante mit einer x-Achse, vorliegend einer Achse, die einen Soll-Saugrohrdruck angibt, als Iterierte festgelegt, die einen verbesserten Startwert für eine nachfolgende Iteration darstellt. Mit Hilfe des Sekantenverfahrens kann eine iterative Invertierung auch von Schluckkurven, die nicht differenzierbar sind, durchgeführt werden.

Für einen ersten Start-Saugrohrdruck wird eine Zylinderfüllung bestimmt und ein zweiter Start-Saugrohrdruck wird bestimmt, indem die Zylinderfüllung für den ersten Start-Saugrohrdruck mit einer Soll-Zylinderfüllung der Verbrennungskraftmaschine verglichen wird und der zweite Start-Saugrohrdruck in Abhängigkeit des Vergleichsergebnisses zwischen der Zylinderfüllung für den ersten Start-Saugrohrdruck und der Soll-Zylinderfüllung bestimmt wird. Zum Bestimmen des zweiten Start-Saugrohrdrucks *p_{S2}* kann beispielsweise gelten: ${p}_{S 2} = { \begin{matrix}{p}_{S 2 , max} , & falls & {r}_{0} \leq {r}_{soll} \\ {p}_{S 2 , min} , & falls & {r}_{0} > {r}_{soll}\end{matrix} ,$ wobei ro die Zylinderfüllung für den ersten Start-Saugrohrdruck und *rₛₒₗₗ* die Soll-Zylinderfüllung der Verbrennungskraftmaschine ist. Die Werte p_{S2,max} und p_{S2,min} können aus Kennfeldern ausgelesen werden. Die Kennfelder sind vorzugsweise von einer Drehzahl und der Soll-Zylinderfüllung abhängig, wobei die Kennfelder bevorzugt so bedatet sind, dass ein SuchBereich für den Soll-Saugrohrdruck möglichst klein ist, aber der gesuchte Soll-Saugrohrdruck immer innerhalb des Such-Bereichs liegt. Für den zweiten Start-Saugrohrdruck kann anschließend ebenfalls eine Zylinderfüllung bestimmt werden.

In manchen Ausführungsbeispielen kann der erste Start-Saugrohrdruck ein Ist-Saugrohrdruck sein. Der Ist-Saugrohrdruck kann ein gegenwärtig in dem Saugrohr herrschender Druck sein, der vorzugsweise mittels eines Drucksensors in dem Saugrohr gemessen oder ausgehend von anderen gemessenen Parametern bestimmt wird.

In manchen Ausführungsbeispielen kann ausgehend von dem ersten Start-Saugrohrdruck und dem zweiten Start-Saugrohrdruck mittels des Sekantenverfahrens der iterierte Saugrohrdruck bestimmt werden. Dazu kann eine von dem Saugrohrdruck abhängige Größe für den ersten Start-Saugrohrdruck und für den zweiten Start-Saugrohrdruck über dem Saugrohrdruck aufgetragen werden und eine Sekante durch die vom Saugrohrdruck abhängige Größe am ersten Start-Saugrohrdruck und am zweiten Start-Saugrohrdruck gelegt werden. Der Schnittpunkt der Sekante mit der x-Achse (Saugrohrdruckachse) kann dann den iterierten Saugrohrdruck (erster iterierter Saugrohrdruck) darstellen. Analog können ausgehend von dem zweiten Start-Saugrohrdruck und/oder dem ersten iterierten Saugrohrdruck weitere iterierte Saugrohrdrücke bestimmt werden.

In manchen Ausführungsbeispielen kann der iterierte Saugrohrdruck weiterhin in Abhängigkeit der Zylinderfüllung für den ersten Start-Saugrohrdruck und der Zylinderfüllung für den zweiten Start-Saugrohrdruck bestimmt werden. So kann beispielsweise die Zylinderfüllung für den ersten Start-Saugrohrdruck und die Zylinderfüllung für den zweiten Start-Saugrohrdruck über dem Saugrohrdruck aufgetragen werden und eine Sekante durch die Zylinderfüllung am ersten Start-Saugrohrdruck und die Zylinderfüllung am zweiten Start-Saugrohrdruck gelegt werden. Der Schnittpunkt der Sekante mit der x-Achse (Saugrohrdruckachse) kann dann den iterierten Saugrohrdruck (erster iterierter Saugrohrdruck) darstellen. Nachfolgend kann eine Zylinderfüllung für den ersten iterierten Saugrohrdruck bestimmt werden, diese über dem Saugrohrdruck aufgetragen werden, eine Sekante zwischen die Zylinderfüllung am zweiten Start-Saugrohrdruck und die Zylinderfüllung am ersten iterierten Saugrohrdruck gelegt werden und der Schnittpunkt der Sekante mit der x-Achse als zweiter iterierter Saugrohrdruck abgelesen werden. Analog können ausgehend von der Zylinderfüllung am ersten iterierten Saugrohrdruck und/oder der Zylinderfüllung am zweiten iterierten Saugrohrdruck weitere iterierte Saugrohrdrücke bestimmt werden.

Die Iteration mittels des Sekantenverfahrens kann beispielsweise nach zwei oder drei Iterationsschritten beendet werden. Das heißt beispielsweise, zunächst werden zwei Startwertberechnungen für den aktuellen Saugrohrdruck und einen Randwert für den Saugrohrdruck (bestimmt über Max- und Min-Kennfelder) bestimmt und anschließend folgen zwei oder drei Iterationsschritte. Eine maximale Anzahl an Iterationsschritten, beispielsweise zwei oder drei Iterationsschritte, kann vorab beispielsweise von einem Applikateur festgelegt worden sein.

Die Zylinderfüllung für den iterierten Saugrohrdruck kann in Abhängigkeit einer Soll-Turboladerdrehzahl bestimmt werden. Beispielsweise kann die Soll-Turboladerdrehzahl in Abhängigkeit des dem Iterationsschritt zugrundeliegenden Saugrohrdrucks bestimmt werden. Zum Beispiel kann die Turboladerdrehzahl zum Bestimmen der Zylinderfüllung für den ersten Start-Saugrohrdruck von dem ersten Start-Saugrohrdruck, die Turboladerdrehzahl zum Bestimmen der Zylinderfüllung für den zweiten Start-Saugrohrdruck von dem zweiten Start-Saugrohrdruck und die Turboladerdrehzahl zum Bestimmen der Zylinderfüllung für den ersten iterierten Saugrohrdruck von dem ersten iterierten Saugrohrdruck bestimmt werden. Analog können die Turboladerdrehzahl zum Bestimmen der Zylinderfüllung für einen weiteren iterierten Saugrohrdruck von dem jeweiligen weiteren iterierten Saugrohrdruck abhängen.

Die Zylinderfüllung für den iterierten Saugrohrdruck wird in Abhängigkeit eines Soll-Abgasgegendrucks bestimmt, wobei der Soll-Abgasgegendruck in Abhängigkeit des dem Iterationsschritt zugrundeliegenden Saugrohrdrucks bestimmt werden kann. Zum Beispiel kann der Soll-Abgasgegendruck zum Bestimmen der Zylinderfüllung für den ersten Start-Saugrohrdruck von dem ersten Start-Saugrohrdruck, der Soll-Abgasgegendruck zum Bestimmen der Zylinderfüllung für den zweiten Start-Saugrohrdruck von dem zweiten Start-Saugrohrdruck und der Soll-Abgasgegendruck zum Bestimmen der Zylinderfüllung für den ersten iterierten Saugrohrdruck von dem ersten iterierten Saugrohrdruck bestimmt werden. Analog können die Soll-Abgasgegendrücke zum Bestimmen der Zylinderfüllung für einen weiteren iterierten Saugrohrdruck von dem jeweiligen weiteren iterierten Saugrohrdruck abhängen. Vorzugsweise kann der Soll-Abgasgegendruck weiterhin in Abhängigkeit der im entsprechenden Schritt bestimmten Soll-Turboladerdrehzahl bestimmt werden.

Der Soll-Abgasgegendruck ist somit unbekannt und wird im Laufe des Verfahrens bestimmt, insbesondere während jedes Berechnungsschritts bzw. Iterationsschritts. Vorzugsweise wird auch zum Bestimmen der Zylinderfüllung für den ersten Start-Saugrohrdruck und für den zweiten Start-Saugrohrdruck ein Soll-Abgasgegendruck bestimmt. Grundsätzlich sollen also die Schluckkurven für die Zielnockenwellenpositionen, der Ziel-Abgasgegendruck und die aktuelle Drehzahl invertiert werden, um aus der Soll-Füllung einen Soll-Saugrohrdruck zu berechnen. Die Zielnockenwellenpositionen sind vorzugsweise bekannt und können zum Beispiel aus drehzahl- und momentenabhängigen Kennfeldern und/oder aus drehzahl- und füllungsabhängigen Kennfeldern bestimmt werden.

In manchen Ausführungsbeispielen kann der Soll-Abgasgegendruck aus einer quadratischen Approximation der Gleichung ${\dot{m}}_{Abg} = {A}_{eff} {p}_{3} \sqrt{\frac{2}{{R}_{s} {T}_{3}}} ψ \left({c}_{d}, \frac{{p}_{4}}{{p}_{3}}\right)$ bestimmt werden, wobei *ṁ_{Abg}* ein Soll-Abgas-Massenstrom, *A_{eff} eine* effektive Öffnungsfläche einer Drossel, *p₃* ein Soll-Abgasgegendruck, *p₄* ein Solldruck nach einer Turbine, *Rₛ* die spezifische Gaskonstante des Abgases, *T₃* eine Abgastemperatur vor der Turbine, *c_{d}* ein Turbinendurchflussfaktor und *Ψ*(·) eine Durchflussfunktion ist. Die spezifische Gaskonstante des Abgases *Rₛ* kann beispielsweise als *Rₛ*=288J/kgK oder ähnlicher Wert angenommen werden. Die quadratische Approximation der Gleichung (1) aufgelöst nach dem Abgasgegendruck *p₃* kann folgende Form besitzen: ${p}_{3} = - \frac{\left(3{c}_{d}^{2}-2{c}_{d}{κ}_{Abg}\right) {p}_{4}}{2 {c}_{d} {κ}_{Abg} - 3 {c}_{d}^{2}} \pm \sqrt{{\left(\frac{\left(3{c}_{c}^{2}-2{c}_{d}{κ}_{Abg}\right) {p}_{4}}{2 {c}_{d} {κ}_{Abg} - 3 {c}_{d}^{2}}\right)}^{2} + \frac{3 {c}_{d}^{2} {p}_{4}^{2} {A}_{eff}^{2} + {\dot{m}}_{Abg}^{2} {R}_{s} {T}_{3} {κ}_{Abg}}{{A}_{eff}^{2} \left(2{c}_{d}{κ}_{Abg}-3{c}_{d}^{2}\right)}}$

Dabei ist *K_{Abg}* der Isentropenexponent des Abgases. Der Isentropenexponent kann beispielsweise *K_{Abg}*=1,37 oder einen ähnlichen Wert betragen.

In manchen Ausführungsbeispielen kann der Soll-Abgasgegendruck mittels eines iterativen Verfahrens bestimmt werden. Das iterative Verfahren zum Bestimmen des Soll-Abgasgegendrucks kann eine Fixpunktiteration sein. Dabei kann vorzugsweise wiederholt auf Grundlage der Gleichung (3) der Abgasgegendruck bestimmt werden.

In manchen Ausführungsbeispielen kann ein Start-Abgasgegendruck der erste Start-Saugrohrdruck, der zweite Start-Saugrohrdruck oder der iterierte Saugrohrdruck sein. Beim Bestimmen des Soll-Abgasgegendrucks, der zum Bestimmen der Zylinderfüllung für den ersten Start-Saugrohrdruck verwendet wird, kann der Start-Abgasgegendruck der erste Start-Saugrohrdruck sein. Beim Bestimmen des Soll-Abgasgegendrucks, der zum Bestimmen der Zylinderfüllung für den zweiten Start-Saugrohrdruck verwendet wird, kann der Start-Abgasgegendruck der zweite Start-Saugrohrdruck sein. Beim Bestimmen des Soll-Abgasgegendrucks, der zum Bestimmen der Zylinderfüllung für den ersten iterierten Start-Saugrohrdruck verwendet wird, kann der Start-Abgasgegendruck der erste iterierte Saugrohrdruck sein. Analog können weitere iterierte Saugrohrdrücke als Start-Abgasgegendruck beim Bestimmen der jeweiligen Soll-Abgasgegendrücke verwendet werden.

In manchen Ausführungsbeispielen kann in Abhängigkeit des Start-Abgasgegendrucks oder des iterierten Abgasgegendrucks ein reduzierter Abgasmassenstrom und ein VTG-Ansteuer-Tastverhältnis (VTG - variable Turbinengeometrie) eines Turboladers mit VTG bestimmt werden und in Abhängigkeit dieser der nachfolgende iterierte Abgasgegendruck bestimmt werden. Dabei kann weiterhin mittels des reduzieren Massenstroms das VTG-Ansteuer-Tastverhältnis bestimmt werden. Insbesondere kann wiederholt, ausgehend von einem Start-Abgasgegendruck ein reduzierter Massenstrom bestimmt werden, auf Grundlage des reduzierten Massenstroms ein VTG-Ansteuer-Tastverhältnis (VTG-Ansteuerung) bestimmt werden und zuletzt der iterierte Abgasgegendruck berechnet werden. Für die Bestimmung des VTG-Ansteuer-Tastverhältnisses in jeder Iteration kann ein stationäres Vorsteuer-Kennfeld ausgewertet werden, das vorzugsweise abhängig von dem zugrundeliegenden Abgasgegendruck und dem reduziertem Massenstrom ist.

Alternativ oder zusätzlich zu dem VTG-Ansteuer-Tastverhältnis kann eine Einstellung eines Wastegate-Stellers eines Turboladers mit Wastegate-Steller bestimmt werden und bei der Bestimmung des nachfolgenden iterierten Abgasgegendrucks berücksichtigt werden. Das Vorgehen ist vorzugsweise analog zu dem bei einem Turbolader mit VTG.

Die Iteration mittels der Fixpunktiteration kann beispielsweise nach zwei oder drei Iterationsschritten beendet werden. Das heißt, zunächst wird eine Startwertberechnung für den Start-Abgasgegendruck, beispielsweise den aktuellen Saugrohrdruck (Ist-Saugrohrdruck) durchgeführt und anschließend folgen zwei oder drei Iterationsschritte. Eine maximale Anzahl an Iterationsschritten kann vorab beispielsweise von einem Applikateur festgelegt worden sein.

Wenn ein Soll-Abgasgegendruck in einem stationären Zustand den Wert eines Ist-Abgasgegendrucks annimmt, kann der Soll-Abgasgegendruck stationär überblendet werden. Der Ist-Abgasgegendruck kann dann ein mittels eines Sensors gemessener Abgasgegendruck sein. Die stationäre Überblendung führt zu einer Erhöhung der Genauigkeit.

Alternativ kann der Abgasgegendruck in jedem Berechnungsschritt bzw. Iterationsschritt über die Gleichung (3) berechnet werden und ein reduzierter Massenstrom bestimmt werden. Dazu kann beispielsweise eine Approximation mittels folgender Gleichung erfolgen: ${\dot{m}}_{Abg , red} = {\dot{m}}_{Abg} \frac{\sqrt{{T}_{3}}}{{p}_{3}}$

Daraus kann das VTG-Ansteuer-Tastverhältnis und/oder die Einstellung des Stellers des Turboladers mit Wastegate bestimmt werden.

In manchen Ausführungsbeispielen kann alternativ der Abgasgegendruck aus einem Soll-Druck nach einer Turbine und einer Leistungsbilanz der Turbine und eines Verdichters bestimmt werden. Dies stellt gegenüber der Auswertung der Gleichung (3) eine Vereinfachung dar, führt jedoch zu ungenaueren Ergebnissen.

Zusammenfassend zeichnet sich die vorliegende Erfindung durch die Art der iterativen Berechnung des Ladungswechselmodells in Kombination mit der Invertierung der näherungsweise linearen Motorschluckkennlinie aus, wobei eine Sollwertberechnung des Abgasgegendrucks in einem Zielpunkt durchgeführt werden soll. Dabei sind keine Richtungsableitungen des Ladungswechselmodells notwendig, die in herkömmlichen Verfahren zum Einsatz kommen.

Nachfolgend wird ein Verfahren zum Bestimmen eines Soll-Abgasgegendrucks einer Verbrennungskraftmaschine mittels eines Fixpunktverfahrens beschrieben, das jedoch nicht mit der Erfindung im Einklang steht, wobei ein iterierter Abgasgegendruck aus einer quadratischen Approximation der Gleichung ${\dot{m}}_{Abg} = {A}_{eff} {p}_{3} \sqrt{\frac{2}{{R}_{s} {T}_{3}}} ψ \left({c}_{d}, \frac{{p}_{4}}{{p}_{3}}\right)$ bestimmt wird, wobei *ṁ_{Abg}* ein Soll-Abgas-Massenstrom, *A_{eff}* eine effektive Öffnungsfläche einer Drossel, *p₃* ein Soll-Abgasgegendruck, *p₄* ein Solldruck nach einer Turbine, *Rₛ* die spezifische Gaskonstante des Abgases, *T₃* eine Abgastemperatur vor der Turbine, *c_{d}* ein Turbinendurchflussfaktor und *Ψ*(·) eine Durchflussfunktion ist, wobei der Soll-Abgasmassenstrom von einem Start-Abgasgegendruck bzw. von einem vorangehend iterierten Abgasgegendruck abhängig ist. Die quadratische Approximation kann die Gleichung (3) oben ergeben.

Der Soll-Abgasgegendruck kann dem iterierten Abgasgegendruck nach zwei oder drei Iterationsschritten entsprechen.

Weitere Details des Verfahrens zum Bestimmen eines Soll-Abgasgegendrucks wurden weiter oben hinsichtlich des Verfahrens zum Bestimmen des Soll-Saugrohrdrucks im Detail beschrieben. Diese Merkmale treffen analog auf das Verfahren zum Bestimmen eines Soll-Abgasgegendrucks zu.

Weiterhin betrifft die Erfindung eine Steuervorrichtung für eine Verbrennungskraftmaschine, die einen Prozessor aufweist, der dazu ausgebildet ist, ein Verfahren zum Bestimmen eines Soll-Saugrohrdrucks einer Verbrennungskraftmaschine mittels eines iterativen Verfahrens auszuführen, wobei für einen während des iterativen Verfahrens iterierten Saugrohrdruck eine Zylinderfüllung bestimmt wird und der Soll-Saugrohrdruck in Abhängigkeit der bestimmten Zylinderfüllung bestimmt wird. Insbesondere ist der Prozessor dazu ausgebildet, das oben beschriebene Verfahren zum Bestimmen eines Soll-Saugrohrdrucks auszuführen.

Die Steuervorrichtung kann beispielsweise eine Motorsteuerung sein. Die Steuervorrichtung kann weiterhin einen Datenspeicher zum Speichern von Kennfeldern, Berechnungsvorschriften, Iterationsvorschriften, festgelegten Parametern und/oder dergleichen aufweisen. Weiterhin kann die Steuervorrichtung einen Signaleingang zum Empfangen von Daten, beispielsweise Messdaten oder anderen Daten, und einen Signalausgang zum Ausgeben von Steuersignalen an die Verbrennungskraftmaschine, insbesondere die steuerbaren Komponenten der Verbrennungskraftmaschine, aufweisen.

Weiterhin betrifft die Erfindung eine Steuervorrichtung für eine Verbrennungskraftmaschine, die einen Prozessor aufweist, der dazu ausgebildet ist, ein Verfahren zum Bestimmen eines Soll-Abgasgegendrucks, wie es oben beschrieben wurde, auszuführen.

Ausführungsbeispiele der Erfindung werden nun beispielhaft und unter Bezugnahme auf die beigefügten Zeichnungen beschrieben. Es zeigt:
- Fig. 1: schematisch eine Verbrennungskraftmaschine;
- Fig. 2: schematisch eine Steuervorrichtung zum Ausführen eines Verfahrens zum Bestimmen eines Soll-Saugrohrdrucks;
- Fig. 3: schematisch ein Flussdiagramm eines Ausführungsbeispiels eines Verfahrens zum Bestimmen eines Soll-Saugrohrdrucks;
- Fig. 4: schematisch ein Flussdiagramm eines Verfahrens zum Bestimmen der Zylinderfüllung;
- Fig. 5: schematisch das Grundprinzip eines Sekantenverfahrens; und
- Fig. 6: schematisch ein Flussdiagramm eines iterativen Verfahrens zum Bestimmen eines Soll-Abgasgegendrucks.

In Fig. 1 ist schematisch eine Verbrennungskraftmaschine dargestellt. Ein Zylinder 1 hat einen Brennraum 10, in dem die Verbrennung von Kraftstoff stattfindet, der über ein Einspritzventil 11 eingespritzt wird. Der Zylinder 1 ist über ein Einlassventil 12 mit einem Saugrohr 13 gekoppelt, aus dem durch das Einlassventil 12 Frischluft in den Brennraum 10 gelangt. Außerdem ist der Zylinder 1 über ein Auslassventil 14 mit einem Abgaskrümmer 15 gekoppelt, durch das Abgas bzw. Restgas aus dem Brennraum 10 in den Abgaskrümmer 15 geleitet wird. Ferner ist ein Zylinderkolben 16 vorhanden, der von einer Kurbelwelle (nicht dargestellt) angetrieben wird. In dem Saugrohr 13 direkt vor dem Einlassventil 12 ist ein Saugrohrdrucksensor 2 angeordnet, der dazu ausgebildet ist, einen Saugrohrdruck zu detektieren. In dem Abgaskrümmer 15 direkt hinter dem Auslassventil 14 ist ein Abgasgegendrucksensor 3 angeordnet, der dazu ausgebildet ist, einen Abgasgegendruck zu detektieren. In der Fig. 1 ist der Zylinder 1 zu einem Zeitpunkt, in dem das Einlassventil 12 und das Auslassventil 14 geöffnet sind und eine Ventilüberschneidung vorliegt, dargestellt.

Fig. 2 zeigt eine schematische Darstellung einer Steuervorrichtung 4 zum Ausführen eines Verfahrens zum Bestimmen eines Soll-Saugrohrdrucks. Die Steuervorrichtung 4 weist einen Prozessor 40 auf, der mit einem Signaleingang 41 zum Empfangen von Daten und einem Signalausgang 42 zum Ausgeben von Steuerbefehlen an die Verbrennungskraftmaschine verbunden ist. Weiterhin weist die Steuervorrichtung 4 einen Datenspeicher 43 auf, der zum Speichern von Kennfeldern, Berechnungsvorschriften, Iterationsvorschriften, festgelegten Parametern und dergleichen vorgesehen ist. Der Prozessor 40 ist dazu ausgebildet, ein Verfahren zum Bestimmen eines Soll-Saugrohrdrucks, wie es nachfolgend mit Bezug auf Fig. 3 bis Fig. 6 beschrieben wird, auszuführen.

Fig. 3 zeigt ein Flussdiagramm eines Verfahrens 5 zum Bestimmen eines Soll-Saugrohrdruck.

Bei 50 wird zunächst ein erster Start-Saugrohrdruck bestimmt. Dazu wird mittels des Saugrohrdrucksensors ein Ist-Saugrohrdruck gemessen, der als erster Start-Saugrohrdruck dient.

Anschließend wird bei 51 eine Zylinderfüllung für den ersten Start-Saugrohrdruck bestimmt.

Dazu wird, wie in dem Diagramm in Fig. 4 dargestellt, bei 60 abhängig von dem ersten Start-Saugrohrdruck eine Soll-Turboladerdrehzahl bestimmt. In Abhängigkeit des ersten Start-Saugrohrdrucks und der bestimmten Soll-Turboladerdrehzahl wird bei 61 ein Soll-Abgasgegendruck ermittelt werden. Das Berechnen des Soll-Abgasgegendrucks wird weiter unten mit Bezug auf Fig. 6 im Detail beschrieben. Anschließend wird bei 62 in Abhängigkeit des ersten Start-Saugrohrdrucks und des Soll-Abgasgegendrucks die Zylinderfüllung ermittelt.

Bei 52 in Fig. 3 wird in Abhängigkeit der Zylinderfüllung für den ersten Start-Saugrohrdruck ein zweiter Start-Saugrohrdruck bestimmt. Dazu wird die Zylinderfüllung für den ersten Start-Saugrohrdruck mit einer Soll-Zylinderfüllung der Verbrennungskraftmaschine verglichen und abhängig vom Vergleichsergebnis gemäß Gleichung (2) oben aus einem Kennfeld, das einen Suchbereich festlegt, ein oberer Grenzwert p_{S2,max} oder ein unterer Grenzwert p_{S2,min} als zweiter Start-Saugrohrdruck festgelegt.

Bei 53 wird eine Zylinderfüllung für den zweiten Start-Saugrohrdruck bestimmt. Das Bestimmen der Zylinderfüllung für den zweiten Start-Saugrohrdruck erfolgt analog zum Bestimmen der Zylinderfüllung für den ersten Start-Saugrohrdruck.

Bei 54 wird mittels eines Sekantenverfahrens eine erste Saugrohrdruck-iterierte bestimmt. Dazu werden, wie in Fig. 5 gezeigt, die Zylinderfüllung rₚₛ₁ für den ersten Start-Saugrohrdruck pₛ₁ und die Zylinderfüllung rₚₛ₂ für den zweiten Start-Saugrohrdruck pₛ₂ über dem Saugrohrdruck p (x-Achse) aufgetragen und eine Sekante S1 zwischen die Zylinderfüllungen rₚₛ₁, rₚₛ₂ gelegt. Ein Schnittpunkt der Sekante S1 mit der x-Achse repräsentiert die erste Saugrohrdruck-iterierte p_{I1}.

Bei 55 wird eine Zylinderfüllung für die bestimmte erste Saugrohrdruck-iterierte bestimmt. Das Bestimmen der Zylinderfüllung für die erste Saugrohrdruck-Iterierte erfolgt analog zum Bestimmen der Zylinderfüllung für den ersten Start-Saugrohrdruck.

Bei 56 wird bestimmt, ob die Iteration abgebrochen werden kann oder nicht. Dies kann in Abhängigkeit einer Anzahl der bereits durchgeführten Iterationen bzw. in Abhängigkeit der Zylinderfüllung für die erste Saugrohrdruck-iterierte bestimmt werden. Beispielsweise kann die Füllung für die erste Saugrohrdruck-Iterierte mit der Füllung für den zweiten Start-Saugrohrdruck verglichen werden und in Abhängigkeit des Vergleichsergebnisses entschieden werden, ob die Iteration abgebrochen werden kann oder nicht.

Wenn bei 56 bestimmt wird, dass die Iteration abgebrochen werden kann, wird bei 57 die zuletzt bestimmte Saugrohrdruck-Iterierte als Soll-Saugrohrdruck ausgegeben.

Wenn bei 56 bestimmt wird, dass die Iteration nicht abgebrochen werden kann, werden die Schritte 54 bis 56 wiederholt. Dabei wird bei 54 eine zweite Saugrohrdruck-iterierte bestimmt, indem, wie in Fig. 5 dargestellt, eine Sekante S2 durch die Zylinderfüllung rₚₛ₂ für den zweiten Start-Saugrohrdruck und die Zylinderfüllung r_{pI1} für die erste Saugrohrdruck-Iterierte gelegt wird und ein Schnittpunkt mit der x-Achse als zweite Saugrohrdruck-Iterierte p_{I2} festgelegt wird. Bei 55 wird dann die Zylinderfüllung für die zweite Saugrohrdruck-Iterierte bestimmt und bei 56 wird bestimmt, ob die Iteration abgebrochen werden kann oder nicht. Dazu kann die Füllung für die zweite Saugrohrdruck-iterierte mit der Füllung für die erste Saugrohrdruck-iterierte verglichen werden und in Abhängigkeit des Vergleichsergebnisses entschieden werden, ob die Iteration abgebrochen werden kann oder nicht. Wenn die Iteration nicht abgebrochen werden kann, werden die Schritte 54 bis 56 analog für weitere Saugrohrdruck-iterierte wiederholt.

Die Iteration wird zum Beispiel maximal zwei Mal wiederholt und dann abgebrochen. Die maximale Anzahl an Iterationen kann jedoch vorab festgelegt werden.

In dem ersten Ausführungsbeispiel wird der Soll-Abgasgegendruck für die Bestimmung einer Füllung zu jedem der Start-Saugrohrdrücke und der Saugrohrdruck-iterierten gemäß dem Verfahren 7 zum Bestimmen eines Soll-Abgasgegendrucks bestimmt.

Bei 70 wird ein Start-Abgasgegendruck festgelegt. Der Start-Abgasgegendruck ist der Saugrohrdruck, von dem in dem jeweiligen Schritt des Verfahrens 5 zum Bestimmen des Soll-Saugrohrdrucks ausgegangen wird. D.h. in Schritt 51 des Verfahrens 5 ist der Start-Abgasgegendruck der erste Start-Saugrohrdruck, in Schritt 53 der zweite Start-Saugrohrdruck und in Schritt 55 die in Schritt 54 iterierte Saugrohrdruck-Iterierte.

Bei 71 wird in Abhängigkeit des Start-Abgasgegendrucks ein reduzierter Massenstrom bestimmt.

Bei 72 wird dann in Abhängigkeit des Start-Saugrohrdrucks und des reduzierten Massenstroms ein VTG-Ansteuer-Tastverhältnis oder eine Einstellung eines Stellers eines Turboladers mit Wastegate bestimmt.

Bei 73 wird mittels der Gleichung (3) oben eine Abgasgegendruck-iterierte bestimmt. Die Schritte 71 bis 73 stellen jeweils einen Iterationsschritt einer Fixpunktiteration dar.

Bei 74 wird geprüft, ob die Iteration abgebrochen werden kann oder nicht. Dies wird in Abhängigkeit einer Anzahl der bereits durchgeführten Iterationen bestimmt. Die maximale Anzahl an Iterationen beträgt hier 2.

Wenn bei 74 bestimmt wird, dass die Iteration abgebrochen werden kann, wird bei 75 die zuletzt bestimmte Abgasgegendruck-iterierte als Soll-Abgasgegendruck ausgegeben.

Wenn bei 74 bestimmt wird, dass die Iteration nicht abgebrochen werden kann, werden die Schritte 71 bis 74 wiederholt. Dabei wird jeweils in Abhängigkeit der Abgasgegendruck-Iterierten ein reduzierter Abgasmassenstrom, ein VTG-Ansteuer-Tastverhältnis bzw. eine Einstellung eines Stellers eines Turboladers mit Wastegate und eine weitere Abgasgegendruck-Iterierte bestimmt.

In einem zweiten Ausführungsbeispiel wird der Abgasgegendruck in jedem Berechnungsschritt 51, 53, 54 des Verfahrens 5 über die Gleichung (3) oben berechnet werden und ein reduzierter Massenstrom nach Gleichung (4) oben bestimmt werden. Daraus wird dann das VTG-Ansteuer-Tastverhältnis oder die Einstellung des Stellers des Turboladers mit Wastegate bestimmt.

In einem dritten Ausführungsbeispiel wird der Soll-Abgasgegendruck in jedem Berechnungsschritt 51, 53, 54 des Verfahrens 5 aus einem Soll-Druck nach einer Turbine und einer Leistungsbilanz der Turbine und eines Verdichters bestimmt.

### Bezugszeichenliste

- 1: Zylinder einer Verbrennungskraftmaschine
- 10: Brennraum
- 11: Einspritzventil
- 12: Einlassventil
- 13: Saugrohr
- 14: Auslassventil
- 15: Abgaskrümmer
- 16: Zylinderkolben
- 2: Saugrohrdrucksensor
- 3: Abgasgegendrucksensor
- 4: Steuervorrichtung
- 40: Prozessor
- 41: Signaleingang
- 42: Signalausgang
- 43: Datenspeicher
- 5: Verfahren zum Bestimmen eines Soll-Saugrohrdrucks
- 50: Bestimmen eines ersten Start-Saugrohrdrucks
- 51: Bestimmen einer Zylinderfüllung für den ersten Start-Saugrohrdruck
- 52: Bestimmen eines zweiten Start-Saugrohrdrucks
- 53: Bestimmen einer Zylinderfüllung für den zweiten Start-Saugrohrdruck
- 54: Bestimmen einer Saugrohrdruck-Iterierten mittels eines Sekantenverfahrens
- 55: Bestimmen einer Zylinderfüllung für die Saugrohrdruck-iterierte
- 56: Bestimmen, ob die Iteration abgebrochen werden kann
- 57: Festlegen der zuletzt bestimmten Saugrohrdruck-Iterierten als Soll-Saugrohrdruck
- 60: Berechnen einer Turboladerdrehzahl
- 61: Bestimmen eines Soll-Abgasgegendrucks
- 62: Bestimmen einer Zylinderfüllung
- 70: Festlegen eines Start-Abgasgegendrucks
- 71: Bestimmen eines reduzierten Massenstroms
- 72: Bestimmen eines VTG-Ansteuer-Tastverhältnisses
- 73: Bestimmen einer Abgasgegendruck-Iterierten
- 74: Bestimmen, ob die Iteration abgebrochen werden kann
- 75: Festlegen der zuletzt bestimmten Abgasgegendruck-iterierten als Soll-Abgasgegendruck
- pₛ₁: erster Start-Saugrohrdruck
- pₛ₂: zweiter Start-Saugrohrdruck
- p_{I1}: erste Saugrohrdruck-Iterierte
- p_{I2}: zweite Saugrohrdruck-Iterierte
- rₚₛ₁: Zylinderfüllung für den ersten Start-Saugrohrdruck
- rₚₛ₂: Zylinderfüllung für den zweiten Start-Saugrohrdruck
- r_{pI1}: Zylinderfüllung für die erste Saugrohrdruck-Iterierte
- S1: Sekante
- S2: Sekante

## Patentansprüche

1. Verfahren zum Bestimmen eines Soll-Saugrohrdrucks einer Verbrennungskraftmaschine (1) mittels eines iterativen Verfahrens, wobei das Verfahren mittels einer Steuervorrichtung für eine Verbrennungskraftmaschine (1), die einen Prozessor (40) aufweist, ausgeführt wird, wobei für einen während des iterativen Verfahrens iterierten Saugrohrdruck (p_{I1}) eine Zylinderfüllung (r_{pI1}) bestimmt wird (55) und der Soll-Saugrohrdruck in Abhängigkeit der bestimmten Zylinderfüllung (r_{pI1}) bestimmt wird (57),
**dadurch gekennzeichnet, dass**
das iterative Verfahren ein Sekantenverfahren (54) ist,
wobei zwei Startpunkte festgelegt werden und zwischen diese Startpunkte eine Sekante gelegt wird, wobei ein Schnittpunkt der Sekante mit einer Achse, die einen Soll-Saugrohrdruck angibt, als iterierte festgelegt wird, die einen verbesserten Startwert für die nachfolgende Iteration darstellt,
wobei für einen ersten Start-Saugrohrdruck (pₛ₁) eine Zylinderfüllung (rₚₛ₁) bestimmt wird und ein zweiter Start-Saugrohrdruck (pₛ₂) bestimmt wird, indem die Zylinderfüllung (rₚₛ₁) für den ersten Start-Saugrohrdruck mit einer Soll-Zylinderfüllung der Verbrennungskraftmaschine (1) verglichen wird und der zweite Start-Saugrohrdruck (pₛ₂) in Abhängigkeit des Vergleichsergebnisses zwischen der Zylinderfüllung (rₚₛ₁) für den ersten Start-Saugrohrdruck (pₛ₁) und der Soll-Zylinderfüllung bestimmt wird,
wobei die Zylinderfüllung (r_{pI1}) für den iterierten Saugrohrdruck (p_{I1}) in Abhängigkeit eines Soll-Abgasgegendrucks bestimmt wird, wobei der Soll-Abgasgegendruck in Abhängigkeit des iterierten Saugrohrdrucks (p_{I1}) bestimmt wird,
wobei die zuletzt bestimmte Saugrohrdruck-Iterierte als Soll-Saugrohrdruck festgelegt wird.

2. Verfahren nach Anspruch 1, wobei der erste Start-Saugrohrdruck (pₛ₁) ein Ist-Saugrohrdruck ist.

3. Verfahren nach einem der vorhergehenden Ansprüche, wobei der Soll-Abgasgegendruck aus einer quadratischen Approximation der Gleichung ${\dot{m}}_{Abg} = {A}_{eff} {p}_{3} \sqrt{\frac{2}{{R}_{s} {T}_{3}}} ψ \left({c}_{d}, \frac{{p}_{4}}{{p}_{3}}\right)$ bestimmt wird, wobei *ṁ_{Abg}* ein Soll-Abgas-Massenstrom, *A_{eff}* eine effektive Öffnungsfläche einer Drossel, *p₃* ein Soll-Abgasgegendruck, *p₄* ein Solldruck nach einer Turbine, *Rₛ* die spezifische Gaskonstante des Abgases, *T₃* eine Abgastemperatur vor der Turbine, *c_{d}* ein Turbinendurchflussfaktor und *Ψ*(·) eine Durchflussfunktion ist.

4. Verfahren nach einem der vorhergehenden Ansprüche, wobei der Soll-Abgasgegendruck mittels eines iterativen Verfahrens bestimmt wird (70-75), und wobei ein Start-Abgasgegendruck der iterierte Saugrohrdruck (p_{I1}) ist.

5. Verfahren nach Anspruch 4, wobei in Abhängigkeit des Start-Abgasgegendrucks ein reduzierter Abgasmassenstrom und ein VTG-Ansteuer-Tastverhältnis bestimmt wird und in Abhängigkeit dieser der iterierte Abgasgegendruck bestimmt wird.

6. Verfahren nach Anspruch 1, wobei der Soll-Saugrohrdruck aus einem Soll-Druck nach einer Turbine und einer Leistungsbilanz der Turbine und eines Verdichters bestimmt wird.

7. Steuervorrichtung für eine Verbrennungskraftmaschine (1), die einen Prozessor (40) aufweist, der dazu ausgebildet ist, ein Verfahren nach einem der vorhergehenden Ansprüche auszuführen.

## Claims

1. Method for determining a desired intake manifold pressure of an internal combustion engine (1) by means of an iterative method, wherein the method is carried out by means of a control device for an internal combustion engine (1), which control device has a processor (40), wherein a cylinder filling (r_{pI1}) is determined (55) for an intake manifold pressure (p_{I1}) iterated during the iterative method, and the desired intake manifold pressure is determined (57) depending on the determined cylinder filling (r_{pI1}),
**characterized in that** the iterative method is a secant method (54), wherein two starting points are defined and a secant is placed between these starting points, wherein an intersection of the secant having an axis which indicates a desired intake manifold pressure is defined as an iteration which represents an improved starting value for the subsequent iteration,
wherein a cylinder filling (rₚₛ₁) is determined for a first start intake manifold pressure (pₛ₁) and a second start intake manifold pressure (pₛ₂) is determined by comparing the cylinder filling (rₚₛ₁) for the first start intake manifold pressure with a desired cylinder filling of the internal combustion engine (1), and the second start intake manifold pressure (pₛ₂) is determined depending on the comparison result between the cylinder filling (rₚₛ₁) for the first start intake manifold pressure (pₛ₁) and the desired cylinder filling,
wherein the cylinder filling (r_{pI1}) for the iterated intake manifold pressure (p_{I1}) is determined depending on a desired exhaust gas back pressure, wherein the desired exhaust gas back pressure is determined depending on the iterated intake manifold pressure (p_{I1}),
wherein the last determined intake manifold pressure iteration is defined as desired intake manifold pressure.

2. Method according to claim 1, wherein the first start intake manifold pressure (pₛ₁) is an actual intake manifold pressure.

3. Method according to either of the preceding claims, wherein the desired exhaust gas back pressure is determined from a quadratic approximation of the equation ${\dot{m}}_{Abg} = {A}_{eff} {p}_{3} \sqrt{\frac{2}{{R}_{s} {T}_{3}}} ψ \left({c}_{d}, \frac{{p}_{4}}{{p}_{3}}\right)$ wherein *ṁ_{Abg}* is a desired exhaust gas mass flow, *A_{eff}* is an effective opening area of a throttle, *p₃* is a desired exhaust gas back pressure, *p₄* is a desired pressure after a turbine, *Rₛ* is the specific gas constant of the exhaust gas, *T₃* is an exhaust gas temperature before the turbine, *c_{d}* is a turbine flow factor and *Ψ*(·) is a flow function.

4. Method according to any of the preceding claims, wherein the desired exhaust back gas pressure is determined by means of an iterative method (70-75), and wherein a starting exhaust gas back pressure is the iterated intake manifold pressure (p_{I1}).

5. Method according to claim 4, wherein a reduced exhaust gas mass flow and a VTG drive duty cycle are determined depending on the start exhaust gas back pressure and the iterated exhaust gas back pressure is determined depending thereon.

6. Method according to claim 1, wherein the desired intake manifold pressure is determined from a desired pressure after a turbine and from a power balance of the turbine and a compressor.

7. Control device for an internal combustion engine (1), which control device has a processor (40) that is designed to carry out a method according to any of the preceding claims.

## Revendications

1. Procédé permettant de déterminer une pression de consigne de tubulure d'admission d'un moteur à combustion interne (1) au moyen d'un procédé itératif, dans lequel le procédé est exécuté au moyen d'un dispositif de commande pour un moteur à combustion interne (1), lequel dispositif de commande présente un processeur (40), dans lequel, pour une pression de tubulure d'admission (p_{I1}) itérée pendant le procédé itératif, un remplissage de cylindre (r_{pI1}) est déterminé (55) et la pression de consigne de tubulure d'admission est déterminée (57) en fonction du remplissage de cylindre (r_{pI1}) déterminé,
**caractérisé en ce que** le procédé itératif est un procédé à sécante (54), dans lequel deux points de départ sont définis et une sécante est placée entre lesdits points de départ, dans lequel un point d'intersection de la sécante avec un axe, lequel indique une pression de consigne de tubulure d'admission, est défini comme une itération qui représente une valeur de départ améliorée pour l'itération suivante,
dans lequel, pour une première pression de départ de tubulure d'admission (pₛ₁), un remplissage de cylindre (rₚₛ₁) est déterminé et une seconde pression de départ de tubulure d'admission (pₛ₂) est déterminée par le fait que le remplissage de cylindre (rₚₛ₁) pour la première pression de départ de tubulure d'admission est comparé avec un remplissage de cylindre de consigne du moteur à combustion interne (1) et la seconde pression de départ de tubulure d'admission (pₛ₂) est déterminée en fonction du résultat de comparaison entre le remplissage de cylindre (rₚₛ₁) pour la première pression de départ de tubulure d'admission (pₛ₁) et le remplissage de cylindre de consigne,
dans lequel le remplissage de cylindre (r_{pI1}) pour la pression de tubulure d'admission (p_{I1}) itérée est déterminé en fonction d'une contre-pression de consigne de gaz d'échappement, dans lequel la contre-pression de consigne de gaz d'échappement est déterminée en fonction de la pression de tubulure d'admission (p_{I1}) itérée,
dans lequel la dernière itération de pression de tubulure d'admission déterminée est définie comme pression de consigne de tubulure d'admission.

2. Procédé selon la revendication 1, dans lequel la première pression de départ de tubulure d'admission (pₛ₁) est une pression réelle de tubulure d'admission.

3. Procédé selon l'une des revendications précédentes, dans lequel la contre-pression de consigne de gaz d'échappement est déterminée à partir d'une approximation quadratique de l'équation ${\dot{m}}_{Abg} = {A}_{eff} {p}_{3} \sqrt{\frac{2}{{R}_{s} {T}_{3}}} ψ \left({c}_{d}, \frac{{p}_{4}}{{p}_{3}}\right)$ dans lequel *ṁ_{Abg}* représente un débit massique de consigne de gaz d'échappement, *A_{eff}* représente une surface d'ouverture effective d'un étranglement, *p₃* représente une contre-pression de consigne de gaz d'échappement, *p₄* représente une pression de consigne après une turbine, *Rₛ* représente la constante de gaz spécifique des gaz d'échappement, *T₃* représente une température de gaz d'échappement avant la turbine, *c_{d}* représente un facteur de débit de turbine et *Ψ*(̇·) représente une fonction de débit.

4. Procédé selon l'une des revendications précédentes, dans lequel la contre-pression de consigne de gaz d'échappement est déterminée (70-75) au moyen d'un procédé itératif, et dans lequel une contre-pression de départ de gaz d'échappement est la pression de tubulure d'admission (p_{I1}) itérée.

5. Procédé selon la revendication 4, dans lequel un débit massique réduit de gaz d'échappement et un rapport cyclique de commande VTG sont déterminés en fonction de la contre-pression de départ de gaz d'échappement et la contre-pression de gaz d'échappement itérée est déterminée en fonction de ceux-ci.

6. Procédé selon la revendication 1, dans lequel la pression de consigne de tubulure d'admission est déterminée à partir d'une pression de consigne après une turbine et d'un bilan de puissance de la turbine et d'un compresseur.

7. Dispositif de commande pour un moteur à combustion interne (1), lequel dispositif de commande présente un processeur (40) qui est configuré pour exécuter un procédé selon l'une des revendications précédentes.
